# EUROPÄISCHE PATENTSCHRIFT

(11) **EP 1 686 322 B1**
(45) Veröffentlichungstag und Bekanntmachung des Hinweises auf die Patenterteilung: **14.05.2014**
(21) Anmeldenummer: 05025516.5
(22) Anmeldetag: 23.11.2005
(51) Int. Cl.: F24C 15/20

(54) **Gargerät**
Cooking appliance
Appareil de cuisson

(30) Priorität: 28.01.2005 DE 102005003975
(43) Veröffentlichungstag der Anmeldung: 02.08.2006
(73) Patentinhaber: Electrolux Home Products Corporation N.V., 1130 Brussel (BE)
(72) Erfinder: Pörner, Harald, 91220 Schnaittach (DE); Fersterra, Hermann, 90473 Nürnberg (DE); Walther, Christoph, 91541 Rothenburg (DE)
(74) Vertreter: Baumgartl, Gerhard Willi

(56) Entgegenhaltungen:
- EP-A1- 0 319 673
- EP-A1- 0 831 277
- FR-A1- 2 688 297

## Beschreibung

Die Erfindung betrifft ein Gargerät gemäß dem Oberbegriff des Patentanspruches 1.

Garöfen weisen üblicherweise einen Garraum zum Garen, beispielsweise zum Backen oder Braten von Gargut auf. Während des Garvorgangs bilden sich Gardämpfe durch Verbrennen, chemisches Zersetzen, Verdampfen und/oder Sublimieren von Substanzen im Gargut. Die Gardämpfe sind eine Mischung aus Luft und weiteren gasförmigen Substanzen, beispielsweise öl- und Fettdämpfe.

Wenn die Gardämpfe an kälteren Stellen des Gargerätes kondensieren, führt dies zu Ablagerungen. Der Garofen ist an diesen Stellen schwer zu reinigen. Auch am Sichtfenster in der Tür des Gargerätes kann es zu Ablagerungen kommen, durch die die Sicht in den Garraum behindert wird.

Um die Gardämpfe abführen zu können, sind Gargeräte mit einem Ausleitkanal bekannt, der mit dem Garraum gekoppelt ist. In dem Ausleitkanal befindet sich ein Gebläse, um die Gardämpfe abzusaugen und nach Außen zu blasen.

Aus der FR 2 688 297 A1 ist ein elektrisches Gargerät mit einer Vorrichtung zum Erzeugen eines Unterdrucks und einer Luftzirkulation ohne Rückführung der Luft bekannt. Ein Zentrifugalgebläse befördert die Luft über einen Lufteintrittskanal in den Garraum. Der Garraum ist mit einem Luftabzugskanal verbunden, der dem Lufteintrittskanal zugeordnet ist. Der Luftabzugskanal und der Lufteintrittskanal sind voneinander getrennt. Der Luftabzugskanal und der Lufteintrittskanal sind jeweils über kalibrierte Löcher mit dem Garraum verbunden.

Es ist Aufgabe der Erfindung, ein Gargerät mit Gardampfabführung bereitzustellen, das einen geringen Energieverbrauch und einen effizienten Betrieb ermöglicht.

Diese Aufgabe wird durch den Gegenstand gemäß dem Patentanspruch 1 gelöst.

Gemäß der Erfindung ist vorgesehen, dass die Trenneinrichtung eine Mehrzahl Durchgangslöcher aufweist, der erste Ansaugabschnitt konisch ausgebildet ist und sich entlang der Strömungsrichtung verbreitert, und das Gargerät eine Luftzufuhreinrichtung zum Ansaugen kalter Luft aufweist, die mit dem Ansaugbereich oder einem weiteren Ansaugbereich gekoppelt ist, wobei der weitere Ansaugbereich mit der Saugseite des Gebläses gekoppelt ist, so dass durch die Trenneinrichtung und die Luftzufuhreinrichtung die Temperaturen im zweiten Ansaugabschnitt niedriger sind als im ersten Ansaugabschnitt.

Der Kern der Erfindung liegt also darin, dass der Ansaugbereich des Ausleitkanals oder Ausleitsystems mittels einer Trenneinrichtung in zwei Ansaugabschnitte unterteilt ist, wobei die Trenneinrichtung mehrere Durchgangslöcher aufweist. Dadurch ist im ersten Ansaugabschnitt, der sich an den Garraum anschließt, die Temperatur höher als im zweiten Ansaugabschnitt, der sich zwischen der Trenneinrichtung und dem Gebläse befindet, und somit das Gebläse nicht einer hohen Temperatur ausgesetzt. Auch der Energieverbrauch des Gargerätes wird verringert, da aufgrund der Trenneinrichtung weniger warmes Gas/Luft aus dem Garraum abgesaugt wird.

Vorzugsweise kann vorgesehen sein, dass die Trenneinrichtung wenigstens eine Lochplatte aufweist. Die Lochplatte ist einfach und kostengünstig herstellbar. Somit ist der konstruktive Aufwand für die Erfindung gering.

Weiterhin sind die Durchgangslöcher bevorzugt im zentralen Bereich der Trenneinrichtung angeordnet. Vorzugsweise sind die Durchgangslöcher ausschließlich im zentralen Bereich der Trenneinrichtung, insbesondere der Lochplatte angeordnet.

Weiterhin kann der Ausleitkanal als Abluftkanal vorgesehen sein. Durch einen Luftaustausch wird beispielsweise der Sauerstoffanteil im Garraum verändert und der Garprozess beeinflusst. Insbesondere kann vorgesehen sein, dass der Ausleitkanal zum Abführen von Gardämpfen vorgesehen ist. Durch das Abführen der Gardämpfe wird verhindert oder zumindest eingeschränkt, dass durch Kondensieren der Gardämpfe Ablagerungen gebildet werden. Dadurch wird eine starke Verunreinigung des Garraumes verhindert.

Vorzugsweise ist die Größe und/oder die Zahl der Durchgangslöcher manuell und/oder automatisch einstellbar. Dadurch lässt sich der Betrieb des Gargerätes optimieren. Kleinere oder weniger Durchgangslöcher bewirken einen geringeren Energieverbrauch und eine niedrigere Temperatur im zweiten Ansaugabschnitt, Gebläse und Ausblasbereich. Größere oder mehr Durchgangslöcher ermöglichen ein schnelleres Absaugen der Abluft und der Gardämpfe. Das Einstellen der Größe oder Zahl der Durchgangslöcher lässt sich beispielsweise mittels zweier aneinanderliegender Lochplatten realisieren, die zueinander verschiebbar oder drehbar sind und durch variable Überdeckung oder Übereinanderliegen ihrer Löcher unterschiedliche Löcher oder Lochquerschnitte freigeben.

Weiterhin kann die Drehzahl oder allgemein die Förderleistung (Förderrate) des Gebläses manuell und/oder automatisch einstellbar sein. Auch dies trägt dazu bei, dass der Betrieb des Gargerätes optimierbar ist.

Außerdem kann die Größe und/oder Zahl der Durchgangslöcher in Abhängigkeit von der Drehzahl oder Förderleistung des Gebläses einstellbar sein. Dadurch lässt sich die Größe und/oder Zahl der Durchgangslöcher an die Drehzahl oder Förderleistung des Gebläses anpassen oder der resultierende Gasstrom durch beide Parameter Strömungsgesamtquerschnitt der Durchgangslöcher einerseits und Gebläseleistung andererseits einstellen.

Zur Kühlung der Abluft und/oder Luft/Wrasen-Mischung kann vorgesehen sein, dass die Luftzufuhreinrichtung wenigstens eine Luftzufuhröffnung aufweist. Die Luftzufuhröffnung lässt sich beispielsweise durch einen oder mehrere Schlitze im Gehäuse des zweiten Ansaugabschnittes realisieren. Dabei wird Luft in der Regel aus dem Außenraum durch den Innenraum des Gargerätes, aber von außerhalb des Garraumes angesaugt.

Alternativ dazu oder zusätzlich kann vorgesehen sein, dass der Luftzufuhreinrichtung wenigstens einen Luftzufuhrkanal aufweist. Dabei kann sich der Eingang des Luftzufuhrkanals an der Außenseite des Gargerätes befinden.

Vorzugsweise erstrecken sich der Luftzufuhrkanal und/oder der Ausblasbereich im Wesentlichen horizontal. Dies ermöglicht eine kompakte Bauweise des Gargerätes mit einem relativ geringen konstruktiven Aufwand. Insbesondere erstrecken sich der Luftzufuhrkanal und/oder der Ausblasbereich oberhalb des Garraumes.

Bei der bevorzugten Ausführungsform kann vorgesehen sein, dass das Gargerät einen Katalysator aufweist. Der Katalysator bewirkt eine Herabsetzsetzung von chemischen Reaktionstemperaturen, so dass ein Selbstreinigungseffekt erreicht wird.

Vorzugsweise ist der Katalysator im ersten Ansaugabschnitt angeordnet. Im ersten Ansaugabschnitt ist die Temperatur etwa so hoch wie im Garraum, so dass der Katalysator seine Wirkung voll entfalten kann.

Hinsichtlich der Abmessungen der Trenneinrichtung ist vorgesehen, dass die gesamte Querschnittsfläche der Durchgangslöcher zwischen 0,1 % und 10% der Querschnittsfläche des Ansaugbereiches im Bereich der Trenneinrichtung beträgt. Insbesondere beträgt die gesamte Querschnittsfläche der Durchgangslöcher zwischen 0,3 % und 3 % der Querschnittsfläche des Ansaugbereiches im Bereich der Trenneinrichtung.

Bei der bevorzugten Ausführungsform ist das Gebläse als Radialgebläse ausgebildet. Dies trägt zur kompakten Bauweise des Gargerätes bei, da die Ansaugrichtung und die Ausblasrichtung senkrecht zueinander sind.

Alternativ kann das Gebläse als Tangentialgebläse ausgebildet sein.

Insbesondere entspricht das Volumen des zweiten Ansaugabschnittes wenigstens etwa der Hälfte des Volumens des Ansaugbereiches zwischen dem Garraum und dem Gebläse. Dies trägt dazu bei, dass der Abschnitt vor dem Gebläse wesentlich kälter als der Garraum ist.

Das Verhältnis der Volumen- oder Masseströme von aus dem Garraum abgesaugter und/oder im mit dem Garraum verbundenen Ansaugbereich strömender Gasströmung, insbesondere Luft und Gardämpfe (Wrasen, Luft) zu aus dem Ausblasbereich ausgeblasener Gasströmung, insbesondere Kühlluft der Luftzufuhreinrichtung, und Wrasen und Luft aus dem Garraum, ist in einer vorteilhaften Ausführungsform zwischen 0,05 % und 10 %, insbesondere zwischen 0,1 % und 6 %, vorzugsweise zwischen 0,3 % und 6 % eingestellt oder einstellbar.

Die beiden Ansaugabschnitte sind im Allgemeinen hintereinander angeordnet und es erfolgt keine parallele Aufteilung des Abluftstromes.

Weitere Merkmale, Vorteile und besondere Ausführungsformen der Erfindung sind Gegenstand der Unteransprüche.

Nachstehend wird das erfindungsgemäße Gargerät am Beispiel bevorzugter Ausführungsformen und unter Bezugnahme auf die beigefügten Zeichnungen näher erläutert. Es zeigen:
- FIG 1: eine Teilschnittansicht einer ersten Ausführungsform eines Gargerätes gemäß der Erfindung;
- FIG 2: eine Teilschnittansicht einer zweiten Ausführungsform des Gargerätes gemäß der Erfindung;
- FIG 3: eine Teilschnittansicht einer dritten Ausführungsform des Gargerätes gemäß der Erfindung;
- FIG 4: eine Perspektivansicht eines aufgeschnittenen halben Ausleitkanals der ersten Ausführungsform des Gargerätes gemäß der Erfindung;
- FIG 5: eine Darstellung einer ersten Ausführungsform einer Trenneinrichtung des Gargerätes gemäß der Erfindung; und
- FIG 6: eine Darstellung einer zweiten Ausführungsform der Trenneinrichtung des Gargerätes gemäß der Erfindung.

In FIG 1 ist eine Teilschnittansicht einer ersten Ausführungsform eines Gargerätes gemäß der Erfindung dargestellt. Das Gargerät umfasst einen Garraum 10. An der Oberseite des Garraumes 10 befindet sich eine Öffnung, die mit einem Ausleitkanal gekoppelt ist. Der Ausleitkanal umfasst einen Ansaugbereich 12 und einen Ausblasbereich 14. Zwischen dem Ansaugbereich 12 und dem Ausblasbereich 14 befindet sich ein Gebläse 16. In dieser Ausführungsform ist das Gebläse 16 als Radialgebläse ausgebildet, das von einem Elektromotor 18 angetrieben wird.

Der Ansaugbereich 12 ist in einen ersten Ansaugabschnitt 24 und in einen zweiten Ansaugabschnitt 26 unterteilt. Der erste Ansaugabschnitt 24 und der zweite Ansaugabschnitt 26 sind durch eine Lochplatte 20 voneinander getrennt. Die Lochplatte 20 weist eine Mehrzahl Durchgangslöcher 22 auf. Die Durchgangslöcher 22 befinden sind vorzugsweise im zentralen Bereich der Lochplatte 20. Der erste Ansaugabschnitt 24 befindet sich unmittelbar oberhalb der Öffnung in der Oberseite des Garraumes 10. Der erste Ansaugabschritt 24 ist konisch ausgebildet und verbreitert sich entlang der Strömungsrichtung. Im ersten Ansaugabschnitt 24 befindet sich ein nicht dargestellter Katalysator 32. Der zweite Ansaugabschnitt 26 befindet sich zwischen der Lochplatte 20 und dem Gebläse 16. Oberhalb des Gebläses 16 befinden sich Luftzufuhröffnungen 28 zum Ansaugen von Luft aus dem Inneren des Garofens. Der Ausblasbereich 14 ist als ein horizontal verlaufender Kanal ausgebildet.

Das Gebläse 16 bewirkt, dass Abluft aus dem Garraum 10 abgesaugt wird. Die Pfeile in den Zeichnungen stellen die Strömungsrichtungen dar. Die Abluft strömt aus dem Garraum 10 durch den ersten Ansaugabschnitt 24 senkrecht nach oben gegen die Lochplatte 20. Anschließend strömt die Abluft durch die Durchgangslöcher 22 nach oben in den zweiten Ansaugabschnitt 26. Da über die Luftzufuhröffnungen 28 kalte Luft angesaugt wird, sind die Temperaturen im zweiten Ansaugabschnitt 26 deutlich niedriger als im ersten Ansaugabschnitt 24. Dadurch hat der Katalysator 32 im ersten Ansaugabschnitt 24 ideale Bedingungen. Im zweiten Ansaugabschnitt 26 wird das Gebläse 16 keiner zu hohen Temperatur ausgesetzt.

In FIG 2 ist eine Teilschnittansicht einer zweiten Ausführungsform des Gargerätes gemäß der Erfindung dargestellt. Die zweite Ausführungsform unterscheidet sich von der ersten Ausführungsform gemäß FIG 1 durch einen zusätzlichen Luftzufuhrkanal 30. Der Luftzufuhrkanal 30 verläuft unterhalb des Ausblasbereiches 14. Der Luftzufuhrkanal 30 erstreckt sich im Wesentlichen parallel zum Ausblasbereich 14. Die Strömungsrichtungen im Luftzufuhrkanal 30 und im Ausblasbereich 14 sind entgegengerichtet. Der Luftzufuhrkanal 30 ist zum Ansaugen von Luft vorgesehen, wobei die Luft meist Raumtemperatur aufweist. Beispielsweise befindet sich der Eingang des Luftzufuhrkanals 30 an der Gehäuseaußenseite des Gargerätes. Der Luftzufuhrkanal 30 hat die gleiche Funktion wie die Luftzufuhröffnungen 28 bei der Ausführungsform gemäß FIG 1.

In FIG 3 ist eine Teilschnittansicht einer dritten Ausführungsform des Gargerätes gemäß der Erfindung dargestellt. Die dritte Ausführungsform unterscheidet sich von der zweiten Ausführungsform im Wesentlichen durch das Gebläse 36, das als Tangentialgebläse ausgebildet ist. Aufgrund der Form des Tangentialgebläses 36 ist der Ausleitkanal bei der dritten Ausführungsform entsprechend höher.

In FIG 4 ist eine Perspektivansicht eines aufgeschnittenen halben Ausleitkanals der ersten Ausführungsform des Gargerätes gemäß der Erfindung dargestellt. FIG 4 verdeutlicht insbesondere die geometrischen Eigenschaften des Ausleitkanals. Der Ausleitkanal ist oberhalb des nicht dargestellten Garraumes 10 angeordnet. Der erste Ansaugabschnitt 24 befindet sich unmittelbar oberhalb einer Öffnung in der oberen Wand des Garraumes 10. Der zweite Ansaugabschnitt 26 befindet sich unmittelbar oberhalb der Lochplatte 20.

Oberhalb der Lochplatte 20 und des zweiten Ansaugabschnittes 26 ist das Radialgebläse 16 vorgesehen, das in dieser Abbildung nicht dargestellt ist. Durch das Radialgebläse 16 wird der Innenraum des Ausleitkanals in den Ansaugbereich 12 und den Ausblasbereich 14 unterteilt, wobei der Ansaugbereich sich aus dem ersten Ansaugabschnitt 24 und dem zweiten Ansaugabschnitt 26 zusammensetzt.

Die Höhe des Ausblasbereiches 14 nimmt entlang der Strömungsrichtung ab. Dagegen nimmt die Breite des Ausblasbereiches 14 entlang der Strömungsrichtung zu. Der Ausgang 34 des Ausblasbereiches 14 ist als horizontaler Längsschlitz ausgebildet. Vorzugsweise ist der Ausgang 34 oberhalb der Beschickungsöffnung des Garraums angeordnet.

FIG 5 zeigt eine Darstellung einer ersten Ausführungsform einer Trenneinrichtung 20 des Gargerätes gemäß der Erfindung. FIG 5a zeigt eine Draufsicht, FIG 5b eine Seitenansicht, FIG 5c eine Schnittansicht und FIG 5d eine Perspektivansicht der ersten Ausführungsform der Trenneinrichtung 20. Im zentralen Bereich weist die Trenneinrichtung 20 drei runde Durchgangslöcher 22 auf. Die Trenneinrichtung 20 ist aus Metall hergestellt. Die Trenneinrichtung 20 ist eine gewölbte runde Scheibe, die im Wesentlichen rotationssymmetrisch ausgebildet ist.

In FIG 6 ist eine Darstellung einer zweiten Ausführungsform der Trenneinrichtung 20 des Gargerätes gemäß der Erfindung dargestellt. FIG 6a zeigt eine Draufsicht und FIG 6b eine Perspektivansicht der zweiten Ausführungsform der Trenneinrichtung 20. Die zweite Ausführungsform der Trenneinrichtung 20 ist als ebenes rundes Flächenstück ausgebildet und weist im zentralen Bereich ebenfalls drei runde Durchgangslöcher 22 auf.

Das erfindungsgemäße Gargerät zeichnet sich dadurch aus, dass durch die Trenneinrichtung 20 der Ansaugbereich 12 in einen ersten Ansaugabschnitt 24 mit höherer Temperatur und in einen zweiten Ansaugabschnitt 26 mit niedrigerer Temperatur unterteilt ist. Dadurch wird der im ersten Ansaugabschnitt 24 angeordnete Katalysator einer idealen Betriebstemperatur ausgesetzt. Das dem zweiten Ansaugabschnitt 26 nachgeschaltete Geblase 16 wird dagegen keiner zu hohen Temperatur ausgesetzt. Durch die Trenneinrichtung 20 wird insbesondere der Energieverbrauch des Gargerätes verringert.

### Bezugszeichenliste

- 10: Garraum
- 12: Ansaugbereich
- 14: Ausblasbereich
- 16: Gebläse, Radialgebläse
- 18: Motor
- 20: Trennwand
- 22: Durchgangsloch
- 24: erster Ansaugabschnitt
- 26: zweiter Ansaugabschnitt
- 28: Luftzufuhröffnung
- 30: Luftzufuhrkanal
- 32: Katalysator
- 34: Ausgang des Ausblasbereiches
- 36: Gebläse, Tangentialgebläse

## Patentansprüche

1. Gargerät mit
a) einem Garraum (10),
b) wenigstens einem Gebläse (16),
c) einem mit dem Garraum (10) gekoppelten und dem wenigstens einen Gebläse (16) vorgeschalteten Ansaugbereich (12), und
d) einem dem wenigstens einen Gebläse (16) nachgeschalteten Ausblasbereich (14), wobei
e) der Ansaugbereich (12) mittels einer Trenneinrichtung (20) in einen ersten Ansaugabschnitt (24) und in einen zweiten Ansaugabschnitt (26) unterteilt ist,
f) der erste Ansaugabschnitt (24) und der zweite Ansaugabschnitt (26) bezüglich der Strömungsrichtung hintereinander angeordnet sind und der erste Ansaugabschnitt (24) sich unmittelbar oberhalb einer Öffnung in der Oberseite des Garraums (10) befindet,
**dadurch gekennzeichnet, dass**
die Trenneinrichtung (20) eine Mehrzahl Durchgangslöcher (22) aufweist, der erste Ansaugabschnitt (24) konisch ausgebildet ist und sich entlang der Strömungsrichtung verbreitert, und das Gargerät eine Luftzuführeinrichtung (28; 30) zum Ansaugen kalter Luft aufweist, die mit dem Ansaugbereich (12) oder einem weiteren Ansaugbereich gekoppelt ist, wobei der weitere Ansaugbereich mit der Saugseite des wenigstens einen Gebläses (16) gekoppelt ist, so dass durch die Trenneinrichtung (20) und die Luftzuführeinrichtung (28; 30) die Temperaturen im zweiten Ansaugabschnitt (26) niedriger sind als im ersten Ansaugabschnitt (24).

2. Gargerät nach Anspruch 1,
**dadurch gekennzeichnet, dass**
die Trenneinrichtung (20) wenigstens eine Lochplatte aufweist.

3. Gargerät nach Anspruch 1 oder 2,
**dadurch gekennzeichnet, dass**
Ansaugbereich (12) und Ausblasbereich (14) einen Ausleitkanal bilden, der vorzugsweise als Abluftkanal vorgesehen und/oder zum Abführen von Gardämpfen vorgesehen ist.

4. Gargerät nach einem der vorhergehenden Ansprüche,
**dadurch gekennzeichnet, dass**
die Größe und/oder Zahl der Durchgangslöcher (22) manuell und/oder automatisch einstellbar ist.

5. Gargerät nach einem der vorhergehenden Ansprüche,
**dadurch gekennzeichnet, dass**
die Drehzahl oder Förderleistung des wenigstens einen Gebläses (16) manuell und/oder automatisch einstellbar ist.

6. Gargerät nach einem der vorhergehenden Ansprüche,
**dadurch gekennzeichnet, dass**
die Größe und/oder Zahl der Durchgangslöcher (22) in Abhängigkeit von der Drehzahl oder Förderleistung des wenigstens einen Gebläses (16) einstellbar ist.

7. Gargerät nacheinem der vorhergehenden Ansprüche,
**dadurch gekennzeichnet, dass**
die Luftzuführeinrichtung (28; 30) wenigstens eine Luftzuführöffnung (28) aufweist.

8. Gargerät nach einem der vorhergehenden Ansprüche,
**dadurch gekennzeichnet, dass**
die Luftzuführeinrichtung (28; 30) wenigstens einen Luftzuführkanal (30) aufweist.

9. Gargerät nach Anspruch 8,
**dadurch gekennzeichnet, dass**
der wenigstens eine Luftzuführkanal (30) sich im Wesentlichen horizontal erstreckt.

10. Gargerät nach einem der vorhergehenden Ansprüche,
**dadurch gekennzeichnet, dass**
der Ausblasbereich (14) sich im Wesentlichen horizontal erstreckt.

11. Gargerät nach einem der vorhergehenden Ansprüche,
**dadurch gekennzeichnet, dass**
das Gargerät einen Katalysator (32) aufweist.

12. Gargerät nach Anspruch 11,
**dadurch gekennzeichnet, dass**
der Katalysator (32) im ersten Ansaugabschnitt (12) angeordnet ist.

13. Gargerät nach einem der vorhergehenden Ansprüche,
**dadurch gekennzeichnet, dass**
die gesamte Querschnittsfläche der Durchgangslöcher (22) zwischen 0,05 % und 10 %, insbesondere zwischen 0,1 % und 6 %, vorzugsweise zwischen 0,3 % und 6 % der Querschnittsfläche des Ansaugbereiches (12) im Bereich der Trenneinrichtung (20) beträgt.

14. Gargerät nach einem der vorhergehenden Ansprüche,
**dadurch gekennzeichnet, dass**
das Verhältnis der Volumen- oder Masseströme von aus dem Garraum abgesaugter Gasströmung zu aus dem Ausblasbereich ausgeblasener Gasströmung zwischen 0,05 % und 10 %, insbesondere zwischen 0,1 % und 6 %, vorzugsweise zwischen 0,3 % und 6 % eingestellt oder einstellbar ist

15. Gargerät nach einem der Ansprüche 1 bis 14,
**dadurch gekennzeichnet, dass**
das wenigstens eine Gebläse (16) als Radialgebläse ausgebildet ist.

16. Gargerät nach einem der Ansprüche 1, bis 14,
**dadurch gekennzeichnet, dass**
das wenigstens eine Gebläse (16) als Tangentialgebläse ausgebildet ist.

17. Gargerät nach einem der vorhergehenden Ansprüche,
**dadurch gekennzeichnet, dass**
das Volumen des zweiten Ansaugabschnittes (26) wenigstens etwa der Hälfte des Volumens des Ansaugbereiches (14) zwischen dem Garraum (10) und dem wenigstens einen Gebläse (16) entspricht.

18. Gargerät nach einem der vorhergehenden Ansprüche,
**dadurch gekennzeichnet, dass**
wenigstens ein Teil der Durchgangslöcher (22) im zentralen Bereich der Trenneinrichtung (20) angeordnet sind oder die Durchgangslöcher (22) ausschließlich im zentralen Bereich der Trenneinrichtung (20), insbesondere der Lochplatte (20), angeordnet sind.

19. Gargerät nach einem der vorhergehenden Ansprüche,
**dadurch gekennzeichnet, dass**
die Größe und/oder Zahl der Durchgangslöcher mittels zweier aneinanderliegender Lochplatten realisieren, die zueinander verschiebbar oder drehbar sind und/oder durch variable Überdeckung oder Übereinanderliegen ihrer Löcher unterschiedliche Löcher oder Lochquerschnitte freigeben, einstellbar sind bzw. ist.

## Claims

1. A cooking appliance, comprising
a) a cooking chamber (10);
b) at least one fan (16);
c) an intake region (12) coupled to the cooking chamber (10) and situated upstream of the at least one fan (16), and
d) a blow-out region (14) provided downstream of the at least one fan (16), wherein
e) the intake region (12) is subdivided by means of a separating device (20) into a first intake section (24) and a second intake section (26);
f) the first intake section (24) and the second intake section (26) are arranged one behind the other with respect to the direction of flow, and the first intake section (24) is situated directly above an opening in the upper side of the cooking chamber (10);
**characterized in that**
the separating device (20) comprises a plurality of through-holes (22), the first intake section (24) is arranged conically and widens along the direction of flow, and the cooking appliance comprises an air feeding device (28; 30) for the intake of cold air, which is coupled to the intake region (12) or a further intake region, wherein the further intake region is coupled to the intake side of the at least one fan (16), so that the temperatures are lower in the second intake section (26) than in the first intake section (24) by the separating device (20) and the air feeding device (28; 30).

2. A cooking appliance according to claim 1, **characterized in that** the separating device (20) comprises at least one perforated plate.

3. A cooking appliance according to claim 1 or 2, **characterized in that** the intake region (12) and the blow-out region (14) form an outlet channel which is preferably provided as an exhaust-air channel and/or provided for discharging cooking vapours.

4. A cooking appliance according to one of the preceding claims, **characterized in that** the size and/or number of the through-holes (22) is manually and/or automatically adjustable.

5. A cooking appliance according to one of the preceding claims, **characterized in that** the rotational speed or delivery rate of the at least one fan (16) is manually and/or automatically adjustable.

6. A cooking appliance according to one of the preceding claims, **characterized in that** the size and/or number of through-holes (22) is adjustable depending on the speed or delivery rate of the at least one fan (16).

7. A cooking appliance according to one of the preceding claims, **characterized in that** the air feeding device (28, 30) comprises at least one air supply opening (28).

8. A cooking appliance according to one of the preceding claims, **characterized in that** the air feeding device (28; 30) comprises at least one air feeding channel (30).

9. A cooking appliance according to claim 8, **characterized in that** the air feeding channel (30) extends substantially horizontally.

10. A cooking appliance according to one of the preceding claims, **characterized in that** the blow-out region (14) extends substantially horizontally.

11. A cooking appliance according to one of the preceding claims, **characterized in that** the cooking appliance comprises a catalytic converter (32).

12. A cooking appliance according to claim 11, **characterized in that** the catalytic converter (32) is arranged in the first intake section (12).

13. A cooking appliance according to one of the preceding claims, **characterized in that** the entire cross-sectional area of the through-holes (22) is between 0.05% and 10%, especially between 0.1% and 6%, preferably between 0.3% and 6% of the cross-sectional area of the intake region (12) in the area of the separating device (20).

14. A cooking appliance according to one of the preceding claims, **characterized in that** the ratio of the volume or mass flows of the gas flow drawn by suction from the cooking chamber to the gas flow blown out of the blow-out region is set or can be adjusted between 0.05% and 10%, especially between 0.1% and 6%, preferably between 0.3% and 6%.

15. A cooking appliance according to one of the claims 1 to 14, **characterized in that** the at least one fan (16) is arranged as a radial fan.

16. A cooking appliance according to one of the claims 1 to 14, **characterized in that** the at least one fan (16) is arranged as a tangential fan.

17. A cooking appliance according to one of the preceding claims, **characterized in that** the volume of the second intake section (26) corresponds at least approximately to half the volume of the intake region (14) between the cooking chamber (10) and the at least one fan (16).

18. A cooking appliance according to one of the preceding claims, **characterized in that** at least a part of the through-holes (22) is arranged in the central region of the separating device (20), or the through-holes (22) are exclusively arranged in the central region of the separating device (20), especially the perforated plate (20).

19. A cooking appliance according to one of the preceding claims, **characterized in that** the size and/or number of through-holes are realized by two perforated plates resting on each other, which plates are displaceable or rotatable with respect to each other and/or are adjustable or release different holes or cross-sections of holes by variable overlapping of their holes or by their holes resting on top of each other.

## Revendications

1. Appareil de cuisson avec
a) une enceinte de cuisson (10),
b) au moins une soufflerie (16),
c) une zone d'aspiration (12) couplée à l'enceinte de cuisson (10) et montée en amont d'au moins une soufflerie précitée (16), et
d) une zone de soufflage (14) montée en aval d'au moins une soufflerie précité (16), où
e) la zone d'aspiration (12) est séparée au moyen d'une installation de séparation (20) en un premier tronçon d'aspiration (24) et un deuxième tronçon d'aspiration (26),
f) le premier tronçon d'aspiration (24) et le deuxième tronçon d'aspiration (26) relativement à la direction d'écoulement, sont disposés l'un derrière l'autre, et le premier tronçon d'aspiration (24) se trouve directement au-dessus d'une ouverture dans le côté supérieur de l'enceinte de cuisson (10),
**caractérisé en ce que** l'installation de séparation (20) présente pluralité de trous traversants (22), le premier tronçon d'aspiration (24) est réalisé d'une manière conique et s'élargit le long de la direction d'écoulement, et l'appareil de cuisson présente une installation d'amenée d'air (28 ; 30) pour l'aspiration d'air froid, qui est couplée à la zone d'aspiration 12) ou à une autre zone d'aspiration, où l'autre zone d'aspiration est couplée au côté d'aspiration d'au moins une soufflerie précitée (16) de sorte que par l'installation de séparation (20) et l'installation d'amenée d'air (28 ; 30), les températures dans le deuxième tronçon d'aspiration (26) sont plus basses que dans le premier tronçon d'aspiration (24).

2. Appareil de cuisson selon la revendication 1, **caractérisé en ce que** l'installation de séparation (20) présente au moins une plaque à trous.

3. Appareil de cuisson selon la revendication 1 ou 2, **caractérisé en ce que** la zone d'aspiration (12) et la zone de soufflage (14) forment un canal d'évacuation, qui est prévu de préférence comme canal d'air d'extraction et/ou qui est prévu pour l'évacuation de vapeurs de cuisson.

4. Appareil de cuisson selon l'une des revendications précédentes, **caractérisé en ce que** la grandeur et/ou le nombre des trous traversants (22) est réglable manuellement et/ou automatiquement.

5. Appareil de cuisson selon l'une des revendications précédentes, **caractérisé en ce que** le nombre de tours ou le débit de convoyage d'au moins une soufflerie précitée (16) est réglable manuellement et/ou automatiquement.

6. Appareil de cuisson selon l'une des revendications précédentes, **caractérisé en ce que** la grandeur et/ou le nombre des trous traversants (22) est réglable en fonction du nombre de tours ou du débit de convoyage d'au moins une soufflerie précitée (16).

7. Appareil de cuisson selon l'une des revendications précédentes, **caractérisé en ce que** l'installation d'amenée d'air (28 ; 30) présente au moins une ouverture d'amenée d'air (28).

8. Appareil de cuisson selon l'une des revendications précédentes, **caractérisé en ce que** l'installation d'amenée d'air (28 ; 30) présente au moins un canal d'amenée d'air (30).

9. Appareil de cuisson selon la revendication 8, **caractérisé en ce qu'**au moins un canal d'amenée d'air précité (30) s'étend d'une manière sensiblement horizontale.

10. Appareil de cuisson selon l'une des revendications précédentes, **caractérisé en ce que** la zone de soufflage (14) s'étend d'une manière sensiblement horizontale.

11. Appareil de cuisson selon l'une des revendications précédentes, **caractérisé en ce que** l'appareil de cuisson présente un catalyseur (32).

12. Appareil de cuisson selon la revendication 11, **caractérisé en ce que** le catalyseur (32) est disposé dans le premier tronçon d'aspiration (12).

13. Appareil de cuisson selon l'une des revendications précédentes, **caractérisé en ce que** la face en section transversale totale des trous traversants (22) représente entre 0,05% et 10%, en particulier entre 0,1% et 6%, de préférence entre 0,3% et 6% de la face en section transversale de la zone d'aspiration (12) dans la zone de l'installation de séparation (20).

14. Appareil de cuisson selon l'une des revendications précédentes, **caractérisé en ce que** le rapport des flux volumiques ou massiques de l'écoulement de gaz aspiré de l'enceinte de cuisson à l'écoulement de gaz soufflé de la zone de soufflage est réglé ou peut être réglé entre 0,05% et 10%, en particulier entre 0,1% et 6%, de préférence entre 0,3% et 6%.

15. Appareil de cuisson selon l'une des revendications 1 à 14, **caractérisé en ce qu'**au moins une soufflerie précitée (16) est réalisée comme soufflerie radiale.

16. Appareil de cuisson selon l'une des revendications 1 à 14, **caractérisé en ce qu'**au moins une soufflerie précitée (16) est réalisée comme soufflerie tangentielle.

17. Appareil de cuisson selon l'une des revendications précédentes, **caractérisé en ce que** le volume du deuxième tronçon d'aspiration (26) correspond au moins à environ la moitié du volume de la zone d'aspiration (14) entre l'enceinte de cuisson (10) et au moins une soufflerie précitée (16).

18. Appareil de cuisson selon l'une des revendications précédentes, **caractérisé en ce qu'**au moins une partie des trous traversants (22) sont disposés dans la zone centrale de l'installation de séparation (20), ou bien les trous traversants (22) ont disposés exclusivement dans la zone centrale de l'installation de séparation (20), en particulier dans la plaque à trous (20).

19. Appareil de cuisson selon l'une des revendications précédentes, **caractérisé en ce que** la grandeur et/ou le nombre des trous traversants sont ou est réglable au moyen de deux plaques à trous adjacentes, qui sont déplaçables ou tournantes l'une relativement à l'autre et/ou qui, par un recouvrement ou une superposition variable de leurs trous, libèrent des trous ou sections transversales de trous différents.
